# FASCICULE DE BREVET EUROPEEN

(11) **EP 0 031 817 B1**
(45) Date de publication et mention de la délivrance du brevet: **12.01.1983**
(21) Numéro de dépôt: 80901064.8
(22) Date de dépôt: 24.06.1980
(51) Int. Cl.: H01F 7/02, G05G 1/02, G05G 1/10

(54) **BOUTONS DE COMMANDE A CAPSULE MAGNETIQUE**
BEDIENUNGSKNÖPFE MIT MAGNETISCHER KAPSEL
CONTROL BUTTONS WITH MAGNETIC CAPSULE

(30) Priorité: 10.07.1979 CH 6421/79
(43) Date de publication de la demande: 15.07.1981
(73) Titulaire: STÖCKLI, Daniel, CH-1963 Vétroz (CH)
(72) Inventeur: STÖCKLI, Daniel, CH-1963 Vétroz (CH)
(74) Mandataire: von Füner, Alexander, Dr.
(86) Numéro de dépôt international: CH8000074
(87) Numéro de publication internationale: WO8100324

## Description

La présente invention concerne les boutons, volants et manettes de commande à fixation centrale, en toutes matières, pour tous usages, et comportant au centre une capsule appelée parfois chapeau ou calotte ou capuchon ou couvercle, qui cache l'organe de fixation, comme c'est le cas sur certains volants d'automobiles et boutons de commande pour appareils électroniques.

Dans les dispositifs connus de ce genre, la capsule centrale est fixée par clipsage ou vissage, car elle doit être amovible pour pouvoir accéder à l'organe de fixation. (voir documents FR-A-2 254 059 et FR-A-1 022 768). Le clipsage n'est par très sûr; sur les boutons d'appareils électroniques réalisés en matière plastique, il arrive souvent que la capsule tombe par suite des variations dimensionnelles dues à l'hygroscopie de la matière plastique, ou inversement on a parfois des difficultés à démonter la capsule. De leur côté les capsules vissées sont sujettes à des dévissages intempestifs sur les machines soumises à des vibrations.

Les fixations magnétiques permettent d'éviter ces inconvénients. Elles sont insensibles à l'humidité, la chaleur, la pression. Ces facteurs sont sans influence sur la force de rétention magnétique qui est remarquablement constante. Les fixations magnétiques sont insensibles aux vibrations.

L'encastrement de la capsule dans le bouton ne laisse aucune prise pour un enlèvement intempestif. Elle ne peut être retirée qu'à l'aide d'une ventouse ou d'un adhésif.

Les fixations magnétiques se composent d'un aimant et d'une armature en acier doux attirée par l'aimant. Il suffit que l'un soit fixé sur le bouton, volant ou manette, et l'autre sur la capsule. Le rôle d'aimant ou d'armature peut être rempli par le bouton, volant ou manette, s'ils sont en matériau approprié. Ce rôle peut également être rempli par la capsule, l'écrou ou la vis de fixation du bouton sur l'axe. Le nombre de composants de l'ensemble s'en trouve ainsi réduit.

La figure 1 représente un arbre creux 1, sur lequel est monté un volant 2, fixé par un écrou 3, un aimant annulaire 4, collé dans le volant, retient par ses pôles Nord et Sud une armature en acier doux 5 qui, collée à la capsule 6, maintient celle-ci dans l'encastrement du volant.

La figure 2 représente un arbre 7, sur lequel est montée une pince fendue comportant un cône et un filetage 8, s'ajustant dans un bouton en acier doux 9. Un écrou aimanté 10 bloque l'ensemble et retient l'armature-capsule en acier doux 11. Ce système de fixation est très courant sur les boutons pour appareils électroniques. La nouveauté réside dans l'utilisation d'un écrou aimanté maintenant une capsule magnétique.

La figure 3 représente un arbre avec deux plats 12, sur lequel est montée une manette 13, maintenue par une vis 14, qui maintient magnétiquement la capsule 15 qui est encastrée dans la manette. Les rôles d'aimant et d'armature peuvent être remplis indifféremment par la vis ou la capsule. Si les matériaux employés ne le permettent pas, il faut fixer sur les capsules, vis, écrous ou boutons, des matériaux capables de remplir les rôles d'aimant et d'armature.

Les pôles de l'aimant peuvent être disposés dans l'axe du bouton comme dans la figure 2, ou perpendiculairement à l'axe comme représenté dans les figures 1 et 3.

Le dispositif, object de l'invention, peut être utilisé sur tous les boutons, volants ou manettes, nécessitant une pièce que nous avons appelée capsule dans la présente description, et destinée à cacher l'organe de fixation central.

## Revendications

1. Dispositif de fixation d'une capsule cachants l'organe de fixation central sur des boutons de commande comme des boutons (9), volants (2) ou manettes (13), caractérisé par le fait qu'un aimant (4, 10, 14) et une armature (5, 11, 15) sont indifféremment solidaires, l'un du bouton de commande, l'autre de la capsule.

2. Dispositif selon la revendication 1, caractérisé par le fait que si la capsule ou le bouton de commande sont réalisés dans un matériau approprié, l'un ou l'autre peut remplir la fonction d'armature (5, 11, 15) ou d'aimant (4, 10, 14).

3. Dispositif selon la revendication 2, caractérisé par le fait que dans les boutons de commande à fixation par vis (14) ou écrou central (3, 10), l'un ou l'autre de ces organes peut remplir la fonction d'armature (5, 11, 15) ou d'aimant (4, 10, 14).

## Claims

1. Apparatus for fixing a capsule covering the central fixing element on control buttons, for instance buttons (9), steering wheels (2) or knobs (13), characterized in that a magnet (4, 10, 14) and an armature (5, 11, 15) are in like manners fixed to the control button or to the capsule, respectively.

2. Apparatus according to claim 1, characterized in that if the capsule or the control button are made from appropriate material, the one or other thereof may function as armature (5, 11, 15) or magnet (4, 10, 14), respectively.

3. Apparatus according to claim 2, characterized in that in case of control buttons to be fixed by a screw (14) or a central nut (3, 10), the one or other thereof may function as armature (5, 11, 15) or as magnet (4, 10, 14), respectively.

## Patentansprüche

1. Vorrichtung zur Befestigung einer Kapsel, die das zentrale Befestigungsorgan auf Bedienungsknöpfen wie Knöpfen (9), Steuerrädern (2) oder Handgriffen (13) verdeckt, dadurch gekennzeichnet, daß ein Magnet (4, 10, 14) und eine Wicklung (5, 11, 15) in gleicher Weise am Bedienungsknopf bzw. der Kapsel befestigt sind.

2. Vorrichtung nach Anspruch 1, dadurch gekennzeichnet, daß, wenn die Kapsel oder der Bedienungsknopf aus geeignetem Material hergestellt sind, einer von beiden entweder die Wicklung (5, 11, 15) oder den Magneten (4, 10, 14) darstellt.

3. Vorrichtung nach Anspruch 2, dadurch gekennzeichnet, daß bei Bedienungsknöpfen zur Befestigung mittels einer Schraube (14) oder Zentralmutter (3, 10) eine von beiden als Wicklung (5, 11, 15) und die andere als Magnet (4, 10, 14) dient.
